# EUROPÄISCHE PATENTSCHRIFT

(11) **EP 1 427 553 B1**
(45) Veröffentlichungstag und Bekanntmachung des Hinweises auf die Patenterteilung: **21.06.2006**
(21) Anmeldenummer: 02779345.4
(22) Anmeldetag: 13.09.2002
(51) Int. Cl.: B22D 1/00

(54) **VERFAHREN SOWIE EINE VORRICHTUNG ZUR HERSTELLUNG EINES METALLBANDES AN EINER ROLLEN-BANDGIESSMASCHINE**
METHOD AND DEVICE FOR PRODUCING A METAL STRIP IN A STRIP CASTING MACHINE WITH ROLLS
PROCEDE ET DISPOSITIF DE PRODUCTION D'UNE BANDE METALLIQUE DANS UNE MACHINE DE COULEE EN BANDE A ROULEAUX

(30) Priorität: 18.09.2001 CH 17162001
(43) Veröffentlichungstag der Anmeldung: 16.06.2004
(73) Patentinhaber: SMS Demag Aktiengesellschaft, 40237 Düsseldorf (DE); Main Management Inspiration AG, 6052 Hergiswil/NW (CH)
(72) Erfinder: MARTI, Heinrich, CH-8127 Forch (CH); BARBE, Jacques, F-42660 Tarantaise (FR); SALATHÉ , Dominique, CH-6210 Sursee (CH); KOCH, Alfred, CH-6362 Stansstad (CH)
(74) Vertreter: Luchs, Willi
(86) Internationale Anmeldenummer: PCT/EP2002/010276
(87) Internationale Veröffentlichungsnummer: WO 2003/024643

(56) Entgegenhaltungen:
- EP-A- 0 754 515
- EP-A- 0 916 434
- PATENT ABSTRACTS OF JAPAN vol. 011, no. 199 (M-602), 26. Juni 1987 (1987-06-26) & JP 62 021443 A (MITSUBISHI HEAVY IND LTD), 29. Januar 1987 (1987-01-29)
- PATENT ABSTRACTS OF JAPAN vol. 011, no. 278 (M-623), 9. September 1987 (1987-09-09) & JP 62 077158 A (NIPPON STEEL CORP;OTHERS: 01), 9. April 1987 (1987-04-09)

## Beschreibung

Die Erfindung betrifft ein Verfahren zur Herstellung eines Metallbandes durch einen kontinuierlichen Einguss von Metallschmelze zwischen zwei Giessrollen einer Rollen-Bandgiessmaschine sowie eine Vorrichtung zum Durchführen des Verfahrens.

Beim Giessen eines Metallbandes in der eingangs genannten Art schwimmt auf der Schmelzbadoberfläche zwischen den Giessrollen eine Schicht von Verunreinigungen und Oxiden. Ausserdem entstehen durch die Zuführung des flüssigen Metalls und die Bewegung der Giessrollen Obertiächenwellen und Oberflächenströmungen in der Schmelze, die ein "Emporschwappen" des flüssigen Metalls und der Verunreinigungen an den Giessrollen bewirken. Dadurch besteht die Gefahr, dass Teile der Schmelze an den gekühlten Giessrollen intensiver abgekühlt werden und vorzeitig erstarren. Auch werden die Verunreinigungen und Oxide durch die unruhige Schmelzbadoberfläche an die Giessrol. Ion-Oberflächen gespült und durch die Giessrollen mitgeschleppt. Dies bedeutet Unregelmässlgkeiten an der Bandoberfläche und Verschlechterung der Bandqualität.

Das Dokument EP-A-0 916 434 offenbart eine Einrichtung zur Beeinflussung der Oberfläche einer Metallschmelze zwischen zwei Giessrollen mit einem magnetischen Feld. Hierbei wird eine Spule an beiden Giessrollen und knapp oberhalb der Badoberfläche angeordnet, durch die ein wechselnder Strom geführt wird. Hierdurch wird jedoch eine Strömung in der Badoberfläche in Richtung der Giessrollen bewirkt zur Beeinflussung des Winkels des Meniskus, oder der Größe der Schmelzbadwellen, bzw. eine Strömung zur Schaffung einer Barrlere zwischen den Wellen an der Badoberfläche und den Giessrollenflächen.

Der vorliegenden Erfindung liegt die Aufgabe zugrunde, ein Verfahren der eingangs genannten Art sowie eine Vorrichtung zum Durchführen des Verfahrens vorzuschlagen, durch welche die Gefahr des Anschwemmens der Verunreinigungen und Oxide an die Giessrollen-Oberflächen und des vorzeitigen Erstarrens von Teilen der Metallschmelze weitgehend eliminiert wird.

Diese Aufgabe wird erfindungsgemäss durch ein Verfahren mit den Merkmalen des Anspruches 1 sowie durch eine Vorrichtung mit den Merkmalen des Anspruches 11 oder 20 gelöst.

Bevorzugte Weitergestaltungen der Erfindung bilden den Gegenstand abhängiger Ansprüche.

Dadurch, dass oberhalb des Schmelzbades nahe dem jeweiligen Übergang Schmelzbadoberfläche/Giessrolle je ein magnetisches Drehfeld und somit in der Schmelze lokal Wirbelströme erzeugt werden, derart, dass eine flache Oberflächenströmung in der Schmelze entsteht, die von den Giessrollen weg zur mittleren Ebene des Schmelzbades hin, d.h. zur Austrittsebene des Metallbandes, gerichtet ist, wird mit geringem Energieaufwand die unerwünschte, vorzeitige Erstarrung der Teile der Metallschmelze entlang der Giessrollenkanten verhindert. Die Verunreinigungen und Oxide werden von den Giessrollen wegtransportiert.

Die Erfindung wird nachfolgend anhand der Zeichnung näher erläutert.
Es zeigen rein schematisch:
- Fig. 1: zwei Giessrollen einer Rollen-Bandgiessmaschine mit einem Metallschmelzbad dazwischen und mit je einer oberhalb der Schmelzbadoberfläche angeordneten, sich entlang der jeweiligen Giessrolle erstreckenden Vorrichtung zur Erzeugung einer Oberflächenströmung in der Schmelze; und
- Fig. 2 bis 9: verschiedene Ausführungsbeispiele der Vorrichtung nach Fig. 1.

In Fig.1 sind schematisch zwei um horizontale Achsen drehbare Giessrollen 1, 2 angedeutet, deren Drehrichtungen mit D₁, D₂ bezeichnet sind. Zur Erzeugung eines Metallbandes 8 wird zwischen die beiden Giessrollen 1, 2 und zwei im Stirnseitenbereich der Giessrollen 1, 2 angeordnete Seitenabdichtungen 3 über eine Eingiessvorrichtung 6 das flüssige Metall eingegossen. Eingiessvorrichtungen sind an sich bekannt und es wird daher die Eingiessvorrichtung 6 nicht näher beschrieben. Das Schmelzbad ist in Fig. 1 mit 4, seine Oberfläche mit 5 bezeichnet. Das erzeugte Metallband 8 wird durch einen Durchgangsspalt 7 zwischen den beiden, gekühlten Giessrollen 1, 2 in Pfeilrichtung B weggeführt. Die Austrittsebene des Metallbandes 8 entspricht der mittleren Ebene E des Schmelzbades 4, in der auch die Eingiessvorrichtung 6 liegt.

Oberhalb der Schmelzbadoberfläche 5 sind erfindungsgemäss nahe den Giessrollen-Oberflächen Vorrichtungen 10, 10' zur Erzeugung von magnetischen Drehfeldern angeordnet, die sich entlang der Giessrollen 1, 2 erstrecken. Verschiedene Ausführungsbeispiele dieser Vorrichtungen werden weiter unten anhand der Fig. 2 bis 9 näher beschrieben. Die Drehrichtungen der magnetischen Drehfelder sind in Fig. 1 mit F₁, F₂ bezeichnet, deren Drehachsen mit A₁, A₂. Durch die magnetischen Drehfelder werden in der elektrisch leitenden Metallschmelze lokale elektrische Wirbelströme erzeugt, welche Kräfte auf die leitende Schmelze ausüben, derart, dass in der Schmelze Oberflächenströmungen entstehen, die von den Giessrollen 1, 2 weg zur mittleren Ebene E des Schmelzbades 4 gerichtet sind (vgl. Pfeile S₁, S₂). Die Oberflächenströmungen verhindern einerseits vorzeitige, unerwünschte Erstarrung von Teilen der Schmelze am Übergang Giessrollenoberfläche/Schmelzbadoberfläche, und anderseits das Anschwemmen von Verunreinigungen und Oxiden an den Giessrollen-Oberflächen und deren Mitschleppen durch die Giessrollen 1, 2. Die Verunreinigungen und Oxide werden von den Giessrollen wegtransportiert und können entlang der sich in der mittleren Ebene E befindenden Eingiessvorrichtung 6 entfernt werden.

Bekanntlich sind die Giessrollen 1, 2 an ihrer Oberfläche in der Regel mit einer Nickelschicht versehen. Auch in dieser Nickelschicht werden durch die magnetischen Drehfelder Wirbelströme erzeugt, die lokal zu einer leichten Temperaturerhöhung führen, wodurch die Gefahr der vorzeitigen Erstarrung der Schmelze an der gekühlten Walzenoberfläche zusätzlich reduziert wird.

Im folgenden werden nun verschiedene Ausführungsbeispiele der Vorrichtungen 10, 10' zur Erzeugung von magnetischen Drehfeldern anhand der Fig. 2 bis 9 näher beschrieben.

Fig. 2 zeigt ein nahe dem Übergang Schmelzbadoberfläche 5/Giessrolle 2 oberhalb des Schmelzbades 4 angeordnetes und sich entlang der Giessrolle 2 erstreckendes Spulensystem 10'a, das einen ortsfesten Spulenträger 15 kreisförmigen Querschnitts umfasst, an dessen Umfang eine Anzahl von Leitern 16 bzw. Spulen angeordnet ist. Diese werden derart geschaltet, dass mit einer mehrphasigen Erregung durch phasenverschobenen Wechselstrom ein in Drehrichtung F₂ drehendes magnetisches Feld entsteht, dessen Verlauf in Fig. 2 mit Linie FV angedeutet ist. Die Drehachse A₂ dieses Drehfeldes fällt mit der Achse des Spulenträgers 15 zusammen. Wie bereits erwähnt wird die Metallschmelze an der Schmelzbadoberfläche 5 durch das Drehfeld in Wechselwirkung mit den Feldern der in der Schmelze erzeugten elektrischen Wirbelströme von der Giessrolle 2 in Pfeilrichtung S₂ weggedrängt und flachgedrückt. Die Oberfläche der Schmelze wird dadurch beruhigt und das "Emporschwappen" des flüssigen Metalls und der Verunreinigungen an die Giessrollen-Oberfläche verhindert. Die Verunreinigungen und Oxide werden zur mittleren Ebene E des Schmelzbades 4 gedrängt. Durch eine elektronische Anspeisung des Spulensystems 10'a kann mit Vorteil die Erregung der Spulen bezüglich der Frequenz und Intensität in Abhängigkeit der Giessparameter reguliert werden. Vorzugsweise findet dabei die Anspeisung des Spulensystems 10'a und die Anspeisung des gegenüberliegenden, der anderen Giessrolle 1 zugeordneten Spulensystems separat statt, wozu an sich bekannte mehrphasige, regulierbare elektronische Speisegeräte verwendet werden. Dadurch kann die Feldstärke und die Frequenz optimal an die Erfordernisse des Giessprozesses angepasst werden. Zudem kann die Lage der jeweiligen Spulensystems über der Schmelzbadoberfläche 5 durch geeignete Sensoren erfasst und auf den Prozess optimiert geregelt werden.

Die Erregung der Spulen kann mit einem mehrphasigen Wechselstrom von einer sinusförmigen, rechteckförmigen oder einer anderen geeigneten Pulsform erfolgen.

Fig. 3 zeigt ein Spulensystem 10'b mit um 120° elektrisch versetzten Spulen (vgl. Leiter 16x, 16y, 16z; 16u, 16v, 16w am Umfang des Spulenträgers 15), die durch einen dreiphasigen Wechselstrom erregt werden.

Gemäss Fig. 4 ist ein wiederum ortsfester Spulenträger 15c eines Spulensystem 10'c mit einer der Schmelzbadoberfläche 5 zugewandten und zu dieser parallelen unteren Fläche 18c versehen, der mehrere, gegebenenfalls drei Leiter 16w, 16x, 16v zugeordnet sind, die parallel und im gleichen Abstand zur Schmelzbadoberfläche 5 verlaufen, wodurch der Strömungseffekt in der Schmelze (vgl. Pfeilrichtung S₂) zusätzlich verstärkt wird.

Der gleiche Effekt wird auch mit einem in Fig. 5 dargestellten Spulensystem 10'd erreicht, das einen Spulenträger 15d rechteckigen Querschnitts aufweist, wobei wiederum eine der Schmelzbadoberfläche 5 zugewandte untere Fläche 18d mit einer Anzahl von parallel oberhalb der Schmelzbadoberfläche 5 verlaufenden und im gleichen Abstand zu dieser liegenden Leitern 16d versehen ist. Der Spulenträger 15d weist einen zentralen, von einem Kühlmedium durchströmten Kanal 20. Die Kühlung des Spulensystems erfolgt vorzugsweise mit dem ohnehin vorhandenen inerten Kühlgas, so dass der Kühlaufwand gering ist. Sind höhere Leistungen des Spulensystems erforderlich, kann als Kühlmedium N₂ in flüssiger Form eingesetzt werden.

Einen zentralen, von einem Kühlmedium durchströmten Kanal 20 weist auch der Spulenträger 15e des in Fig. 6 dargestellten Spulensystems 10'e auf. Der wiederum einen kreisförmigen Querschnitt aufweisende, am Umfang mit Leitern 16e versehene Spulenträger 15e ist innerhalb eines Keramikrohres 22 untergebracht. Der Spulenträger 15e ist ferner mit einer Anzahl, gegebenenfalls mit sechs über den Umfang verteilten Ausnehmungen 23 versehen, die zusammen mit der Innenfläche 24 des Keramikrohres 22 eine Anzahl von weiteren, vom Kühlmedium durchströmten Kühlkanälen 25 bilden.

Das Spulensystem 10f nach Fig.7 umfasst ausser dem wiederum im Keramikrohr 22 untergebrachten Spulenträger 15 eine Feldabschirmung 27, die auf der der Schmelzbadoberfläche 5 abgewandten Seite des Spulenträgers 15 angeordnet ist. Die zur Verhinderung unerwünschter Streufelder und zur Verstärkung der zu erzielender Wirkung vorhandene Feldabschirmung 27 besteht vorzugsweise aus Stahlblech oder Ferrit.

Bei allen vorstehend beschriebenen Spulensystemen werden die Leiter vorzugsweise mit einem temperaturbeständigen Oxid isoliert (z.B. Pyrothenaxon-Isolation). Die Leiter können auch direkt durch ein Kühlmedium durchströmt werden. Die Erregung der Spulen ist mit kleinem Querschnitt von Kabelzuführungen machbar.

Besonders vorteilhaft ist es, wenn die Leiter bzw. Spulen am Umfang des jeweiligen Spulenträgers spiralförmig verlaufen. Dann erhält nämlich die Schmelze noch eine zusätzliche, gegen die Seitenabdichtung (oder Seitenabdichtungen) 3 gerichtete Kraftkomponente, die zum Wegtransportieren von Verunreinigungen und Oxiden ausgenutzt wird.

Eine andere Art von Vorrichtungen 10'h, 10i zur Erzeugung von magnetischen Drehfeldern ist in Fig. 8 und 9 dargestellt. Statt ortsfester Spulensysteme werden oberhalb der Schmelzbadoberfläche 5 rotierende Magnetträger 30h bzw. 30i entlang der jeweiligen Giessrolle 1, 2 angeordnet, an denen jeweils eine Anzahl von gekühlten Dauermagneten 31h bzw. 31i befestigt ist. Durch die Rotation der Dauermagnetanordnug entstehen wiederum magnetische Drehfelder, die lokale Wirbelströme und dadurch auch die gewünschte Strömung in der Schmelze bewirken. Auch können dadurch lokale Wirbelströme in der Oberflächen-Nickelschicht der Giessrollen 1, 2 erzeugt werden, die einen leichten lokalen Temperaturanstieg an der Giessrollen-Oberfläche verursachen und der vorzeitigen Erstarrung der Schmelze an diesen Stellen entgegenwirken.

Auch die Magnetträger 30h, 30i weisen jeweils einen zentralen, von einem Kühlmedium durchströmten Kanal 33 oder anderweitig angeordnete Kühlöffnungen auf und sind von einem Keramikrohr 32 umgeben.

Bei der in Fig. 8 dargestellten Variante sind die Dauermagnete 31 h in Umfangsrichtung des Magnetträgers 30h angeordnet. Bei der Ausführung nach Fig. 9 sind die Dauermagnete 31 i radial zur Drehachse A₁ des Magnetträgers 30i angeordnet. Die Drehachse A₂ bzw. A₁ des Magnetträgers 30h bzw. 30i ist bei beiden Varianten gleichzeitig die Drehachse des magnetischen Drehfeldes.

Das erfindungsgemässe Verfahren sowie die erfindungsgemässen Vorrichtungen zum Durchführen des Verfahrens ermöglichen eine wesentlichen Qualitätssteigerung des zu erzeugenden Metallbandes und sind dennoch betriebstechnisch einfach und kostengünstig.

Mit diesem Verfahren kann ausserdem eine Dämpfung und Verflachung der Wellen im flüssigen Bereich erzielt werden, um gerade Erstarrungslinien zu erhalten. Die beiden Vorrichtungen 10 und 10' sind vorzugsweise derart gesteuert, dass sich die Erstarrungslinien auf gleicher Höhe bilden.

## Patentansprüche

1. Verfahren zur Herstellung eines Metallbandes (8) durch einen kontinuierlichen Einguss von Metallschmelze zwischen zwei Giessrollen (1, 2) einer Rollen-Bandgiessmaschine, wobei magnetische Felder eine Oberflächenströmung in der Schmelze erzeugen,
**dadurch gekennzeichnet,**
**dass** oberhalb des Schmelzbades (4) nahe dem jeweiligen Übergang Schmelzbadoberfläche (5)/Giessrolle (1 bzw. 2) je ein magnetisches Drehfeld und **dadurch** in der Schmelze lokal Wirbelströme erzeugt werden, derart, dass eine Oberflächenströmung in der Schmelze entsteht, die von den Giessrollen (1, 2) weg zur mittleren Ebene (E) des Schmelzbades (4) hin, d.h. zur Austrittsebene des Metallbandes (8), gerichtet ist.

2. Verfahren nach Anspruch 1,
**dadurch gekennzeichnet,**
**dass** durch die magnetischen Drehfelder in einer Giessrollen-Oberflächenschicht, die vorzugsweise aus Nickel besteht, lokal Wirbelströme erzeugt werden, wodurch eine leichte lokale Temperaturerhöhung an der Giessrollenoberfläche entsteht, die einer vorzeitigen Erstarrung der Metallschmelze entgegenwirken.

3. Verfahren nach Anspruch 1 oder 2,
**dadurch gekennzeichnet,**
**dass** die magnetischen Drehfelder durch oberhalb des Schmelzbades (4) entlang der Giessrollen (1, 2) angeordnete Spulensysteme (10'a; 10'b; 10'c; 10'd; 10'e; 10f) erzeugt werden, die jeweils einen Spulenträger (15; 15c; 15d; 15e) aufweisen, an dessen Umfang Leiter (16; 16x, 16y, 16z, 16v, 16u, 16w) bzw. Spulen derart angeordnet und geschaltet werden, dass mit einer mehrphasigen, nach Bedarf bezüglich Frequenz und Intensität regulierbarer Erregung durch phasenverschobenen Wechselstrom das magnetische Drehfeld entsteht, welches durch Wechselwirkung mit den Feldern der Wirbelströme an der Schmelzbadoberfläche (5) die Schmelze von den Giessrollen (1, 2) wegdrängt.

4. Verfahren nach Anspruch 3,
**dadurch gekennzeichnet**
**dass** die Erregung der Spulen durch mehrphasigen Wechselstrom mit einer sinnusförmigen, rechteckförmigen oder anderen geeigneten Pulsform erfolgt.

5. Verfahren nach Anspruch 3,
**dadurch gekennzeichnet,**
**dass** die Leiter (16x, 16y, 16z, 16v, 16u, 16w) am Umfang des Spulenträgers (15) um 120° elektrisch versetzt angeordnet sind und durch einen Dreiphasen-Wechselstrom erregt werden.

6. Verfahren nach einem der Ansprüche 3 bis 5,
**dadurch gekennzeichnet,**
**dass** durch einen spiralförmigen Verlauf der Leiter (16; 16x, 16y, 16z, 16v, 16u, 16w) am Umfang des Spulenträgers (15; 15c: 15d: 15e) auf die Schmelzbadoberfläche (5) eine zusätzliche, gegen eine Giessrollen-Stirnseite gerichtete Kraftkomponente ausgeübt wird.

7. Verfahren nach einem der Ansprüche 3 bis 6,
**dadurch gekennzeichnet**,
eine separate elektronische Anspeisung der beiden, entlang der beiden Giessrollen (1, 2) angeordneten Spulensysteme (10'a; 10'b; 10'c; 10'd; 10'e; 10f).

8. Verfahren nach einem der Ansprüche 3 bis 7,
**dadurch gekennzeichnet,**
**dass** die Lage des Spulensystems (10'a; 10'b; 10'c; 10'd; 10'e; 10f) bezüglich der Schmelzbadoberfläche (5) gemessen und geregelt wird.

9. Verfahren nach einem der Ansprüche 3 bis 8,
**dadurch gekennzeichnet,**
**dass** durch lineare Leiteranordnung parallel und im gleichen Abstandzur Schmelzbadoberfläche (5) die Oberflächenströmung in der Schmelze verstärkt wird.

10. Verfahren nach Anspruch 1,
**dadurch gekennzeichnet,**
**dass** das jeweilige magnetische Drehfeld durch Rotation eines oberhalb des Schmelzbades (4) angeordneten, sich entlang der jeweiligen Giessrolle (1, 2) erstreckenden und mit einer Anzahl von gekühlten Dauermagneten (31 h; 31 i) versehenen Magnetträgers (30h; 30i) erzeugt wird.

11. Vorrichtung zur Herstellung eines Metallbandes (8) mit einem Einguss für Metallschmelze zwischen zwei Giessrollen (1, 2) einer Rollen-Bandgiessmaschine mit Vorrichtungen zur Erzeugung einer Oberflächenströmung in der Schmelze zum Durchführen des Verfahrens nach einem der Ansprüche 1 bis 9,
**dadurch gekennzeichnet,**
**dass** oberhalb des Schmelzbades (4) je ein sich entlang der jeweiligen Giessrolle erstreckendes Spulensystem (10'a; 10'b; 10'c; 10'd; 10'e; 10f) angeordnet ist, das einen ortsfesten Spulenträger (15; 15c; 15d; 15e) umfasst, an dessen Umfang eine Anzahl von durch mehrphasigen Wechselstrom erregbaren Leitern (16; 16x, 16y, 16z, 16v, 16u, 16w; 16d) bzw. Spulen angebracht ist mittels welcher in der Schmelze lokal Wirbelströme erzeugbar sind, derart, dass eine Oberflächenströmung in der Schmelze entsteht, die von den Giessrollen (1, 2) weg zur mittleren Ebene (E) des Schmelzbades (4) hin, d.h. zur Austrittsebene des Metallbandes (8), gerichtet ist.

12. Vorrichtung nach Anspruch 11,
**dadurch gekennzeichnet,**
**dass** der Spulenträger (15d; 15e) mit mindestens einem von einem Kühlmedium durchströmten Kanal (20) versehen ist.

13. Vorrichtung nach Anspruch 11 oder 12,
**dadurch gekennzeichnet,**
**dass** der Spulenträger (15; 15e) einen kreisförmigen Querschnitt aufweist.

14. Vorrichtung nach Anspruch 13,
**dadurch gekennzeichnet,**
**dass** der Spulenträger (15; 15e) von einem Keramikrohr (22) umgeben ist.

15. Vorrichtung nach Anspruch 14,
**dadurch gekennzeichnet,**
**dass** der Spulenträger (15e) am Umfang eine Anzahl von Ausnehmungen (23) aufweist, die zusammen mit der Innenfläche (24) des Keramikrohres (22) eine Anzahl von Kühlkanälen (25) bilden.

16. Vorrichtung nach Anspruch 11 oder 12,
**dadurch gekennzeichnet,**
**dass** der Spulenträger (15c; 15d) eine zur Schmelzbadoberfläche (5) parallele Fläche (18c; 18d) aufweist, die mit einer Anzahl von nebeneinander angeordneten Leitern (16w, 16x, 16v; 16d) versehen ist.

17. Vorrichtung nach einem der Ansprüche 11 bis 16,
**dadurch gekennzeichnet,**
**dass** das Spulensystem (10'a; 10'b; 10'c; 10'd; 10'e; 10f) direkt durch ein Kühlmedium durchströmte Leiter umfasst.

18. Vorrichtung nach einem der Ansprüche 11 bis 17,
**dadurch gekennzeichnet,**
**dass** das Spulensystem (10'a; 10'b; 10'c;10'd; 10'e; 10f) mit einem temperaturbeständigem Oxid isolierte Leiter aufweist.

19. Vorrichtung nach einem der Ansprüche 11 bis 18,
**dadurch gekennzeichnet,**
**dass** oberhalb des Spulensystems (10f) eine Feldabschirmung (27) vorzugsweise aus Stahlblech oder Ferrit angeordnet ist.

20. Vorrichtung zur Herstellung eines Metallbandes (8) mit einem Einguss für Metallschmelze zwischen zwei Giessrollen (1, 2) einer Rollen-Bandglessmaschine mit Vorrichtungen zur Erzeugung einer Oberflächenströmung in der Schmelze zum Durchführen des Verfahrens nach Anspruch 1
oder 2,
**dadurch gekennzeichnet,**
**dass** oberhalb des Schmelzbades (4) mindestens je ein sich entlang der jeweiligen Giessrolle (1, 2) erstreckender, drehbar gelagerter Magnetträger (30h; 30i) angeordnet ist, an dem eine Anzahl von gekühlten Dauermagneten (31h; 31i) befestigt ist , wobei die Magnetträger devart gedreht werden könen dass eine Oberflächenströmung in der Schmelze entsteht, die von den Giessrollen (1, 2) weg zur mittleren Ebene (E) des Schmelzbades (4) hin, d.h. zur Austrittsebene des Metallbandes (8), gerichtet ist.

21. Vorrichtung nach Anspruch 20,
**dadurch gekennzeichnet,**
**dass** der Magnetträger (30h; 30i) mit mindestens einem von einem Kühlmedium durchströmten Kanal (33) versehen ist

22. Vorrichtung nach Anspruch 20 oder 21,
**dadurch gekennzeichnet,**
**dass** der mit den Dauermagneten (31h; 31i) versehene Magnetträger (30h; 30i) innerhalb eines Keramikrohres (32) angeordnet ist.

## Claims

1. Method of producing a metal strip (8) by continuous casting of a metal melt between two casting rolls (1, 2) of a roll strip casting machine, whereby magnetic fields arise a surface flow in the melt,
**characterized in that**
above the molten metal bath (4) proximal to the respective interface between the molten metal bath surface (5) and the casting roll (1 or 2) a respective magnetic rotary field and thus local eddy currents in the melt are generated, such that a surface flow arises in the melt, which is directed away from the casting rolls (1, 2) toward the median plane (E) of the molten metal bath (4), that is toward the outlet plane of the metal strip (8).

2. Method according to claim 1,
**characterized in that**
by means of the rotary magnetic fields, local eddy currents are produced in a surface layer of the casting roll, which preferably consists nickel, where a slight local temperature increase arises at the casting roll surface, which counteracts a premature solidification of the metal melt.

3. Method according to claim 1 or 2,
**characterized in that**
the rotary magnetic fields are produced by coil systems (10'a; 10'b; 10'c; 10'd; 10'e; 10f) extending along the casting rolls (1, 2) above the molten metal bath (4), with each coil system having a coil carrier (15; 15c; 15d; 15e), on the periphery of which conductors (16; 16x, 16y, 16z, 16v, 16u, 16w) or coils are so arranged and switched, that the magnetic field is produced by a multiphasal alternating current which can be regulated as required with respect to frequency and intensity and can be phase shifted, the magnetic rotary field interacting with the field of eddy currents on the molten metal bath surface (5) to displace the melt away from the casting rolls (1, 2).

4. Method according to claim 3,
**characterized in that**
the excitation of the coils with multiphasal alternating current is effected with a sinusoidal, rectangular or other suitable pulse shape.

5. Method according to claim 3,
**characterized in that**
the conductors (16x, 16y, 16z, 16v, 16u, 16w) are electrically offset through 120° about the periphery of the coil carrier (15) and are excited by a three-phase alternating current.

6. Method according to any one of the claims 3 to 5,
**characterized in that**
with a spiral pattern of the conductors (16; 16x, 16y, 16z, 16v, 16u, 16w) at the periphery of the coil carrier (15; 15c; 15d; 15e) an additional force component is produced at the molten metal bath surface (5) and is oriented counter to a force component directed toward the casting roll ends.

7. Method according to any one of the claims 3 to 6,
**characterized in that**
a separate electronic feed is provided for the coil systems (10'a; 10'b; 10'c; 10'd; 10'e; 10f) arranged along the two casting rolls (1, 2).

8. Method according to any one of the claims 3 to 7,
**characterized in that**
the positions of the coil systems (10'a; 10'b; 10'c; 10'd; 10'e; 10f) with reference to the molten metal bath surface (5) are measured and controlled.

9. Method according to any one of the claims 3 to 8,
**characterized in that**
by means of a linear conductor arrangement parallel and at the same distance to the molten metal bath surface (5), the surface flow in the melt is increased.

10. Method according to claim 1,
**characterized in that**
the rotational magnetic field is produced by rotation of a magnet carrier (30h; 30i) arranged above the molten metal bath (4) along the respective casting roll (1, 2) and provided with a number of cooled permanent magnets (31 h; 31 i).

11. Apparatus for producing a metal strip (8) pouring metal melt between two casting rolls (1, 2) of a roll strip casting machine with devices for producing a surface flow in the melt, for carrying out the method according to one of the claims 1 to 9,
**characterized in that**
above the molten metal bath (4) and along each of the respective casting roll there is a coil system (10'a; 10'b; 10'c; 10'd; 10'e; 10f), which encompasses a fixed coil carrier (15; 15c; 15d; 15e) on the periphery of which a number of multiphasal conductors (16; 16x, 16y, 16z, 16v, 16u, 16w) or coils are fixed, whereby local eddy currents in the melt are generated, such that a surface flow arises in the melt, which is directed away from the casting rolls (1, 2) toward the median plane (E) of the molten metal bath (4), that is toward the outlet plane of the metal strip (8).

12. Apparatus according to claim 11,
**characterized in that**
the coil carrier (15d; 15e) is provided with at least one channel (20) traversed by a cooling medium.

13. Apparatus according to claim 11 or 12,
**characterized in that**
the coil carrier (15d; 15e) have a circular cross section.

14. Apparatus according to claim 13,
**characterized in that**
the coil carrier (15; 15e) are surrounded by a ceramic tube (22).

15. Apparatus according to claim 14,
**characterized in that**
the coil carrier (15e) at the periphery has a number of recesses (23) which, together with the inner surface (24) of the ceramic tube (22) form a number of cooling passages (25).

16. Apparatus according to claim 11 or 12,
**characterized in that**
the coil carrier (15c; 15d) has a surface (18c; 18d) parallel to the molten metal bath surface (5), which is provided with a number of conductors (16w, 16x, 16v; 16d) arrayed alongside one another.

17. Apparatus according to any one of the claims 11 to 16,
**characterized in that**
the coil system (10'a; 10'b; 10'c; 10'd; 10'e; 10f) is directly surrounded by a conductor traversed by a cooling medium.

18. Apparatus according to any one of the claims 11 to 17,
**characterized in that**
the coil system (10'a; 10'b; 10'c; 10'd; 10'e; If) has conductors which are insulated by temperature-resistant oxides.

19. Apparatus according to any one of the claims 11 to 18,
**characterized in that**
above the coil system (10f) a field shield (27) preferably of sheet metal or ferrite is arranged.

20. Apparatus for producing a metal strip (8) pouring metal melt between two casting rolls (1, 2) of a roll strip casting machine with devices for producing a surface flow in the melt, for carrying out the method according to claim 1 or 2,
**characterized in that**
a at least a respective rotatable bore magnet carrier (30h; 30i) is arranged above the molten metal bath (4) along the respective casting roll (1, 2) provided with a number of cooled permanent magnets (31 h; 31 i), whereby the magnet carrier can be rotated such, that a surface flow arises in the melt, which is directed away from the casting rolls (1, 2) toward the median plane (E) of the molten metal bath (4), that is toward the outlet plane of the metal strip (8).

21. Apparatus according to claim 20,
**characterized in that**
the magnet carrier (30h; 30i) is provided with at least one passage (33) traversed by a cooling medium.

22. Apparatus according to claim 20 or 21,
**characterized in that**
the magnet carrier (30h; 30i) provided with the permanent magnet (31 h; 31 i) is located within a ceramic tube (32).

## Revendications

1. Procédé de production d'un feuillard (8) métallique par une coulée continue de métal fondu entre deux rouleaux (1, 2) de coulée d'une machine de coulée de feuillard à rouleaux, des champs magnétiques produisant un courant de surface dans la masse fondue,
**caractérisé**
**en ce que** l'on produit au-dessus du bain (4) fondu, à proximité de la transition respective surface (5) du bain en fusion/rouleau (1 ou 2) de coulée, respectivement un champ magnétique tournant et ainsi des courants locaux de Foucauld dans la masse fondue, de manière à créer un courant de surface dans la masse fondue qui est dirigé des rouleaux (1, 2) de coulée vers le plan (E) médian du bain (4) fondu, c'est-à-dire vers le plan de sortie du feuillard (8) métallique.

2. Procédé suivant la revendication 1,
**caractérisé**
**en ce que** l'on produit par les champs tournants magnétiques, dans une couche de surface des rouleaux de coulée qui est de préférence en nickel, des courants locaux de Foucauld, de manière à créer une légère élévation locale de température à la surface des rouleaux de coulée qui s'opposent à une solidification prématurée du métal fondu.

3. Procédé suivant la revendication 1 ou 2,
**caractérisé**
**en ce que** l'on produit les champs magnétiques tournants par des systèmes (10'a ; 10'b ; 10'c ; 10'd ; 10'e ; 10f) de bobines disposés au-dessus du bain (4) fondu le long des rouleaux (1, 2) de coulée et ayant respectivement un porte-bobine (15 ; 15c ; 15d ; 15e) sur le pourtour duquel sont disposés et câblés des conducteurs (16 ; 16x, 16y, 16z, 16v, 16u, 16w) ou des bobines, de manière à créer, par une excitation multiphase pouvant être régulée suivant les besoins en fréquence et en intensité par du courant alternatif déphasé, le champ magnétique tournant qui, par interaction avec les champs des courants de Foucauld à la surface (5) du bain fondu, refoule la masse fondue loin des rouleaux (1, 2) de coulée.

4. Procédé suivant la revendication 3,
**caractérisé**
**en ce que** l'on effectue l'excitation des bobines par du courant alternatif polyphasé au moyen d'une forme d'impulsion sinusoïdale rectangulaire ou d'une autre forme d'impulsion appropriée.

5. Procédé suivant la revendication 3,
**caractérisé**
**en ce que** l'on dispose les conducteurs (16x, 16y; 16z, 16v, 16u, 16w) de manière décalée électriquement de 120° sur le pourtour du porte-bobine (15) et on les excite par un courant alternatif triphasé.

6. Procédé suivant l'une des revendications 3 à 5,
**caractérisé**
**en ce que** l'on applique une composante de force supplémentaire dirigée vers une face frontale des rouleaux de coulée par un tracé en spirale de conducteur (16 ; 16x, 16y, 16z, 16v, 16u, 16w) sur le pourtour du porte-bobine (15 ; 15c ; 15d ; 15e) sur la surface (5) du bain fondu.

7. Procédé suivant l'une des revendications 3 à 6,
**caractérisé**
**par** une alimentation électronique distincte des deux systèmes (10'a ; 10'b ; 10'c ; 10'd ; 10'e ; 10f) de bobines disposés le long des deux rouleaux (1, 2) de coulée.

8. Procédé suivant l'une des revendications 3 à 7,
**caractérisé**
**en ce que** l'on mesure et l'on règle la position du système (10'a ; 10'b ; 10'c ; 10'd ; 10'e ; 10f) de bobine par rapport à la surface (5) du bain fondu.

9. Procédé suivant l'une des revendications 3 à 8,
**caractérisé**
**en ce que** l'on renforce le courant de surface dans la masse fondue en disposant linéairement les conducteurs parallèlement à la surface (5) du bain fondu et à la même distance.

10. Procédé suivant la revendication 1,
**caractérisé**
**en ce que** l'on produit le champ magnétique tournant respectif par rotation d'un porte-aimant (30h ; 30i) disposé au-dessus du bain (4) fondu, s'étendant le long du rouleau (1, 2) de coulée respectif et muni d'un certain nombre d'aimants (31h ; 31i) permanents refroidis.

11. Dispositif de production d'un feuillard (8) métallique par une coulée de métal fondu entre deux rouleaux (1, 2) de coulée d'une machine de coulée de feuillard à rouleaux ayant des dispositifs de production d'un courant de surface dans la masse fondue pour la mise en route du procédé suivant l'une des revendications 1 à 9,
**caractérisé**
**en ce qu'**il est disposé au-dessus du bain (4) fondu respectivement un système (10'a ; 10'b ; 10'c ; 10'd ; 10'e ; 10f) de bobine s'étendant le long du rouleau de coulée respectif et comprenant un porte-bobine (15 ; 15c ; 15d ; 15e) à poste fixe sur le pourtour duquel est appliqué un certain nombre de conducteurs (16; 16x, 16y, 16z, 16v, 16u, 16w; 16d) ou de bobines pouvant être excitées par du courant alternatif polyphasé, système au moyen duquel il peut être produit dans la masse fondue des courants locaux de Foucauld, de manière à créer dans la masse fondue un courant de surface qui est dirigé des rouleaux (1, 2) de coulée vers le plan (E) médian du bain (4) fondu, c'est-à-dire vers le plan de sortie du feuillard (8) métallique.

12. Dispositif suivant la revendication 11,
**caractérisé**
**en ce que** le porte-bobine (15d ; 15e) est muni d'au moins un canal (20) dans lequel passe du fluide de refroidissement.

13. Dispositif suivant la revendication 11 ou 12,
**caractérisé**
**en ce que** le porte-bobine (15 ; 15e) a une section transversale circulaire.

14. Dispositif suivant la revendication 13,
**caractérisé**
**en ce que** le porte-bobine (15 ; 15e) est entouré d'un tuyau (22) en céramique.

15. Dispositif suivant la revendication 14,
**caractérisé**
**en ce que** le porte-bobine (15e) a sur le pourtour un certain nombre d'évidements (23) qui, ensemble avec la surface (24) intérieure du tuyau (22) en céramique, forment un certain nombre de canaux (25) de refroidissement.

16. Dispositif suivant la revendication 11 ou 12,
**caractérisé**
**en ce que** le porte-bobine (15c ; 15d) a une surface (18c ; 18d) parallèle à la surface (5) du bain fondu et munie d'un certain nombre de conducteurs (16w, 16x, 16v ; 16d) disposés les uns à côté des autres.

17. Dispositif suivant l'une des revendications 11 à 16,
**caractérisé**
**en ce que** le système (10'a ; 10'b ; 10'c ; 10'd ; 10'e ; 10f) de bobine comprend des conducteurs dans lesquels passe directement du fluide de refroidissement.

18. Dispositif suivant l'une des revendications 11 à 17,
**caractérisé**
**en ce que** le système (10'a ; 10'b ; 10'c ; 10'd ; 10'e ; 10f) de bobine a des conducteurs isolés par un oxyde résistant à la température.

19. Dispositif suivant l'une des revendications 11 à 18,
**caractérisé**
**en ce qu'**un écran (27) pour le champ, de préférence en tôle d'acier ou en ferrite, est disposé au-dessus du système (17) de bobine.

20. Dispositif de production d'un feuillard (8) métallique par une coulée de métal fondu entre deux rouleaux (1, 2) de coulée d'une machine de coulée de feuillard à rouleaux ayant des dispositifs de production d'un courant de surface dans la masse fondue pour la mise en route du procédé suivant l'une des revendications 1 ou 2,
**caractérisé**
**en ce qu'**il est disposé au-dessus du bain (4) fondu au moins respectivement un porte-aimant (30h ; 30i) s'étendant le long du rouleau (1, 2) de coulée respectif monté tournant et auquel est fixé un certain nombre d'aimants (31h ; 31i) permanents refroidis, les porte-aimants pouvant être tournés de façon à créer un courant de surface dans la masse fondue qui est dérivé des rouleaux (1, 2) de coulée vers le plan (E) médian du bain (4) fondu, c'est-à-dire vers le plan de sortie du feuillard (8) métallique.

21. Dispositif suivant la revendication 20,
**caractérisé**
**en ce que** le porte-aimant (30h ; 30i) est muni d'au moins un canal (33) dans lequel passe du fluide de refroidissement.

22. Dispositif suivant la revendication 20 ou 21,
**caractérisé**
**en Ce que** le porte-aimant (30h ; 30i) muni des aimants (31h ; 31i) permanents est disposé à l'intérieur d'un tuyau (32) en céramique.
